# FASCICULE DE BREVET EUROPEEN

(11) **EP 3 701 214 B1**
(45) Date de publication et mention de la délivrance du brevet: **18.05.2022**
(21) Numéro de dépôt: 18779054.8
(22) Date de dépôt: 14.09.2018
(51) Int. Cl.: F41H 9/06, F41H 3/00, F42B 12/48, F42B 12/70

(54) **UTILISATION DE MATÉRIAU POUR MASQUAGE D'UN OBJECTIF ET MUNITION PERMETTANT DE DISPERSER UN TEL MATÉRIAU DE MASQUAGE**
VERWENDUNG EINES MATERIALS ZUM MASKIEREN EINES TARGETS UND MUNITION ZUM DISPERGIEREN EINES SOLCHEN MASKIERUNGSMATERIALS
USE OF MATERIAL FOR MASKING A TARGET AND AMMUNITION FOR DISPERSING SUCH A MASKING MATERIAL

(30) Priorité: 23.10.2017 BE 201705755
(43) Date de publication de la demande: 02.09.2020
(73) Titulaire: Mecar, Société Anonyme, 7181 Seneffe (Petit-Roeulx-les-Nivelles) (BE)
(72) Inventeur: PERROT, Nicolas, 7191 Ecaussinnes (BE)
(74) Mandataire: Donné, Eddy
(86) Numéro de dépôt international: PCT/IB2018/057034
(87) Numéro de publication internationale: WO 2019/081993

(56) Documents cités:
- EP-A1- 1 671 614
- WO-A1-2006/115492
- FR-A1- 2 396 265
- US-A- 5 593 781
- US-A1- 2004 247 899
- US-A1- 2010 324 193
- US-B1- 9 828 304

## Description

Le domaine technique de l'invention est celui des matériaux permettant d'assurer le masquage d'un objectif.

Les matériaux de masquage sont bien connus dans le domaine militaire. Ils permettent de protéger un objectif, par exemple un véhicule, en empêchant sa détection par un moyen ennemi.

Dispersés à l'aide d'un projectile, ils permettent aussi de réaliser un nuage de masquage dans une zone, permettant ainsi la progression de véhicules ou de fantassins vers ladite zone, à l'abri du nuage.

Il est ainsi connu de réaliser des masquages vis-à-vis des rayonnements électromagnétiques dans le domaine visible (longueurs d'onde du rayonnement de 380 nanomètres à 780 nanomètres) et dans le domaine infrarouge (longueurs d'onde de 780 nanomètres à 1 millimètre).

Compte tenu des technologies de détecteurs infrarouge connues, les domaines infrarouge qu'il est plus particulièrement nécessaire de masquer d'un point de vue opérationnel est la bande 8-14 micromètres.

Pour assurer un masquage infrarouge, il est connu, dans le domaine des munitions de défense rapprochée de véhicules blindés, de disperser une poudre ou des plaquettes métalliques (le plus souvent de laiton ou d'aluminium). À titre d'exemple, le brevet US5531930 décrit une munition dispersant des plaquettes d'aluminium et le brevet US4704966 décrit un matériau de masquage formé de plaquettes de laiton.

Il a également été proposé de disperser d'autres types de matériaux ayant une granulométrie appropriée au masquage des longueurs d'onde du domaine infrarouge (bandes 3-5 micromètres et 8-12 micromètres).

Parmi les matériaux connus : la poudre de silice (brevet DE4126016), le dioxyde de titane (statutory invention registration USH769), le carbonate de calcium ou de magnésium (brevet FR2396265), la poudre de carbone ou les nanotubes de carbone (brevets FR2730742 et FR2421363).

Il est enfin connu de disperser de fines gouttelettes formant un brouillard, masquant dans le domaine visible et infrarouge. Pour cela il suffit de disperser un liquide comme le tétrachlorure de titane qui forme un nuage dense au contact de l'humidité de l'air (brevet EP791164).

Les matériaux formant des nuages de gouttelettes, tétrachlorure de titane par exemple, présentent l'inconvénient d'être très corrosifs et de former des nuages tout à la fois corrosifs et toxiques, comprenant généralement de l'acide chlorhydrique. Ils sont le plus souvent écartés au profit de la dispersion de matériaux inertes.

Les poudres métalliques sont intéressantes mais la masse du bloc de poudre nécessaire pour réaliser un masquage de dimensions relativement importantes (hauteur ou largeur supérieure à 5 mètres) va augmenter fortement le poids de la munition chargée de disperser le matériau, ce qui peut conduire à une déstabilisation du projectile en vol.

Le matériau métallique peut également se compacter au fil du stockage de la munition conduisant à des performances de masquage différentes de celles initialement attendues et peut éventuellement déstabiliser le projectile en vol par un déplacement du centre de gravité.

Par ailleurs pour que le masquage obtenu puisse avoir une certaine durée, il est nécessaire que les grains du matériau aient une vitesse de descente suffisamment réduite.

On adopte ainsi le plus souvent des grains ayant une forme de plaquettes pour que la descente se trouve ralentie. Le brevet US4704966 décrit ainsi un matériau de masquage formé de plaquettes de cuivre ou de laiton.

Cependant cuivre ou laiton sont sensibles à la corrosion et ont une densité trop importante pour réaliser des projectiles permettant de réaliser un masquage de taille importante et à distance.

Il a été proposé par le brevet US5531930 de mettre en œuvre des plaquettes d'aluminium. Cependant ces plaquettes doivent être enrobées pour diminuer les risques d'agglomération dans le corps de munition ce qui complique le procédé de réalisation des munitions. Par ailleurs l'aluminium de faible granulométrie est pyrophorique, c'est-à-dire peut s'enflammer spontanément aux températures ambiantes. Sa mise en œuvre est donc dangereuse et sa dispersion en nuage sur le terrain peut provoquer des incendies.

Le but de l'invention est donc de proposer un matériau de masse réduite et ayant une bonne efficacité de masquage vis à vis des rayonnements électromagnétiques dans une gamme de longueurs d'ondes donnée.

L'invention permet ainsi un masquage dans le domaine visible mais aussi avantageusement dans le domaine infrarouge,en particulier dans les gammes 3-5 et 8-14 micromètres.

Le matériau selon l'invention selon la revendication 1 est de mise en œuvre industrielle simple et ne présente aucun risque d'emploi.

Ce matériau est en particulier compatible avec les réglementations européennes REACH.

L'invention propose également une munition de masquage selon la revendication 6 mettant en œuvre un tel matériau et permettant sa dispersion optimale sur le terrain.

Ainsi l'invention a pour objet une munition selon la revendication 6 utilisant de l'oxy-hydroxyde d'aluminium, tel que la boehmite ou la pseudo boehmite, comme matériau de masquage dispersable par une munition pour assurer le masquage d'un objectif vis à vis des rayonnements électromagnétiques dans une gamme de longueurs d'ondes donnée.

Avantageusement l'invention propose une utilisation dans laquelle le masquage est recherché pour des gammes de longueurs d'ondes infrarouges, la granulométrie de l'oxy-hydroxyde d'aluminium étant alors comprise entre 1 et 100 micromètres, avec au moins 90% des grains du matériau qui ont un diamètre moyen compris entre 25 et 45 micromètres. L'invention a également pour objet une munition comprenant un matériau de masquage destiné à être dispersé par une munition pour réaliser un nuage assurant le masquage d'un objectif vis-à-vis des rayonnements électromagnétiques dans une gamme de longueurs d'ondes donnée, matériau caractérisé en ce qu'il comporte au moins un oxy-hydroxyde d'aluminium, tel que la boehmite ou la pseudo boehmite.

Avantageusement cette munitionest efficace dans une gamme de longueurs d'ondes infrarouges et l'oxy-hydroxyde d'aluminium a une granulométrie comprise entre 1 et 100 micromètres avec au moins 90% des grains du matériau qui ont un diamètre moyen compris entre 25 et 45 micromètres.

Selon une variante de réalisation, l'oxy-hydroxyde d'aluminium pourra être enrobé avec un liant.

Le liant pourra en particulier comprendre de l'alcool polyvinylique (PVA).

L'invention a enfin pour objet une munition de masquage comprenant une enveloppe renfermant un matériau de masquage et une charge pyrotechnique de dispersion pouvant être actionnée par une fusée, munition caractérisée en ce que le matériau de masquage comporte au moins un oxy-hydroxyde d'aluminium, tel que la boehmite ou la pseudo boehmite.

Selon un mode de réalisation, la charge de dispersion est constituée par au moins un matériau explosif disposé dans une canne de dispersion métallique fermée au niveau de son extrémité distante de la fusée, la canne s'étendant axialement dans le matériau de masquage d'une manière coaxiale avec l'axe de la munition.

Avantageusement le matériau de masquage pourra comprendre au moins un bloc comprimé directement à l'intérieur de l'enveloppe et autour de la canne de dispersion.

Selon un mode particulier de réalisation le matériau de masquage pourra être comprimé à l'intérieur de l'enveloppe sans mise en œuvre d'un liant.

L'invention sera mieux comprise à la lecture de la description qui va suivre de modes particuliers de réalisation, description faite en référence aux dessins annexés et dans lesquels :
- La figure la est une micro photographie d'un premier exemple de grains d'un matériau selon l'invention ;
- La figure 1b est une micro photographie à plus grande échelle d'un deuxième exemple de grains d'un matériau selon l'invention ;
- La figure 2 est une vue en coupe longitudinale d'une munition selon un mode de réalisation de l'invention.

La boehmite et la pseudo boehmite sont des oxy-hydroxyde d'aluminium de formule générique AlO(OH). La boehmite est un matériau qui existe naturellement dans le minerai de bauxite. C'est une alumine hydratée ayant une structure cristalline orthorhombique lamellaire.

La pseudo boehmite est une désignation courante d'une boehmite finement cristallisée, contenant d'avantage d'eau que la boehmite, et formée de couches cristallines octaédriques séparées par des molécules d'eau. La publication « Crystal chemistry of Boehmite de Rodney Tettenhorst et Douglas A Hofman (Clays and clay minerais vol 28, n°5, 373-380, 1980) » décrit des synthèses comparatives de boehmite et pseudo boehmite et leurs comparaisons cristallographiques.

Ces matériaux sont faciles à approvisionner et sont couramment utilisés dans l'industrie pour la préparation d'abrasifs, de revêtements céramiques, d'encres, de papier, de catalyseurs...

Ils sont aussi utilisés comme produits intermédiaires dans la métallurgie de l'aluminium.

Ces matériaux n'ont à ce jour jamais été mis en œuvre dans le domaine de l'armement et en particulier n'a jamais été incorporé comme chargement d'une munition fumigène.

Les essais conduits par la déposante ont permis de constater que la boehmite, et plus particulièrement la boehmite finement cristallisée ou pseudo boehmite, pouvait être dispersée dans l'air sous forme de nuage et que les nuages ainsi réalisés avaient une certaine durabilité favorisant un masquage d'une cible, par exemple dans le domaine visible.

Il a en particulier été constaté que la vitesse de chute des particules du nuage était relativement lente avec des vitesses de chute inférieure à 1 m/s.

Un tel comportement est dû d'une part à la masse réduite du matériau dont la densité moyenne du matériau lui-même est de l'ordre de 3 à 3,07 et dont la densité apparente de la poudre en vrac non compactée est inférieure à 1,5, et est dû d'autre part à la finesse des cristaux de boehmite qui sont morphologiquement en forme de plaques ou de feuillets comme illustré dans la photo microscopique de la figure la, ou encore en forme de sphères portant un creux médian comme représenté dans la figure 1b).

Ces formes favorisent une chute lente des grains et la durabilité du nuage qui est par ailleurs peu sensible au vent.

La poudre du matériau possède beaucoup d'avantages.

D'un point de vue procédé de chargement des corps de munition, cette poudre n'est pas un matériau répertorié dans une classe de risque pyrotechnique.

Le remplissage d'un corps de munition est aisé. Il ne nécessite pas d'équipements de protection individuels particuliers, hormis un masque à poussières et des lunettes de sécurité.

Le chargement des munitions pourra être effectué en vrac ou par compression, cependant les performances de masquage d'un chargement comprimé seront meilleures.

Le chargement par compression sera effectué en mettant en œuvre des installations classiques et peu coûteuse, telle qu'une presse hydraulique.

Du point de vue des propriétés intrinsèques de la poudre, cette dernière est inerte, contrairement à l'aluminium pulvérulent.

La densité apparente de la poudre en vrac est inférieure à 1,5, le matériau est donc particulièrement léger.

Le nuage généré par la suspension de cette poudre n'est pas corrosif et il est très faiblement toxique pour l'homme et l'environnement.

Par un choix judicieux de la granulométrie, le nuage généré permet d'assurer un masquage dans les gammes infrarouges de 3 à 5 et 8 à 14 micromètreset dans le spectre du visible. Le masquage est principalement assuré par absorption du rayonnement.

L'humidité de l'air ou le taux d'oxygène n'ont que peu d'influence sur l'efficacité de l'aérosol. La poudre ne réagit pas, ni avec l'air, ni avec l'eau de l'atmosphère.

La poudre de boehmite ou pseudo boehmite est disponible dans le commerce pour différents types de granulométries.

Cette poudre est généralement réalisée par un procédé classique de type sol-gel comprenant une étape d'hydrolyse et condensation d'un alkoxyde d'aluminium avec un excès d'eau pour former un hydroxyde d'aluminium, une étape de redissolution du précipité obtenu pour former le Sol puis formation du Gel par séchage du Sol.

Ce procédé Sol-Gel a été mis au point par B.E Yoldas. Pour plus de détails sur les procédés Sol-Gel il est possible de consulter l'ouvrage « Handbook of Sol-Gel science and technology » de Sumio Sakka (ISBN : 1-4020-7968-0).

La finesses et la morphologie des grains de boehmite ou pseudo boehmite est modifiable en mettant en œuvre une tour de séchage par atomisation. Une telle tour permet d'assurer un séchage des solutions Gel de boehmite ou de pseudo boehmite industrielles tout en permettant de calibrer la granulométrie souhaitée.

Les tours d'atomisation sont bien connues dans le domaine des procédés industriels de production de matériaux pulvérulents et il n'est donc pas nécessaire de les décrire plus en détails.

On paramètrera cette tour d'atomisation de façon à obtenir une poudre dont la granulométrie à d(0,9) est comprise entre 25 et 35 micromètres, c'est-à-dire que 90% des grains du matériau ont un diamètre moyen compris entre 25 et 35 micromètres, la granulométrie globale des grains se répartissant par ailleurs entre 1 micromètre et 100 micromètres. D'une façon classique l'augmentation de la pression d'atomisation permet de diminuer la taille des grains de la poudre.

Un tel choix de granulométrie conduit à des grains G1,G2 en forme de sphères portant un creux médian G3 comme représenté dans la figure 1b). Cette granulométrie assure par ailleurs un masquage dans les gammes de longueurs d'ondes infrarouges dans les bandes de 3 à 5 et 8 à 14 micromètres.

À titre de variante les grains d'oxy-hydroxyde d'aluminium pourront être enrobés avec un liant.

Une telle variante permettra d'augmenter la taille des granules formés et facilitera leur compaction ultérieure dans une munition. Elle permet aussi de limiter la dispersion des grains du matériau lors des étapes de fabrication, notamment par limitation du taux de poussière.

Le liant pourra par exemple comprendre de l'alcool polyvinylique (PVA) dans une proportion de 1% à 4% en masse.

Le liant est incorporé à la solution des grains d'oxy-hydroxyde d'aluminium dans l'eau et avant l'atomisation.

La figure 2 montre en coupe longitudinale un exemple d'un mode de réalisation d'une munition 1 de masquage selon l'invention, la munition auyant une forme classique d'un projectile avec un axe de symétrie rotationel X-X'.

Cette munition est destinée à être tirée par un système d'arme non représenté en direction d'une zone de terrain. Elle a pour fonction de générer au niveau de ladite zone un nuage de masquage infrarouge ou visible.

La munition 1 comprend une enveloppe 2 renfermant un matériau de masquage 3 et une charge pyrotechnique de dispersion 4 pouvant être actionnée par une fusée 5, par exemple de type chronométrique pouvant dissiper une flamme dans la direction axiale X-X'.

L'enveloppe porte à sa partie arrière une ceinture 12 permettant de façon classique d'assurer l'étanchéité aux gaz lors du tir dans le tube d'une arme.

La charge de dispersion 4 est constituée par au moins un matériau explosif, par exemple des comprimés d'un explosif associant hexogène et cire ou d'un explosif composite, qui est disposé dans une canne de dispersion métallique 6 fermée au niveau de son extrémité 6a distante de la fusée.

La canne 6 est solidaire d'une bague de liaison 7 qui est fixée à l'enveloppe 2, par exemple par un filetage 8. La canne 6 s'étend axialement dans le matériau de masquage 3 dans la dierction de l'axe X-X' de la munition 1.

La bague de liaison 7 est réalisée de préférence de façon monobloc avec la canne 6. Cet ensemble sera par exemple réalisé en aluminium pour réduire la masse de la munition.

La bague de liaison 7 renferme un logement interne 9 qui reçoit un relais de détonation 10 et qui est en communication avec la cavité de la canne 4. Elle comporte aussi un taraudage 11 permettant de fixer la fusée 5.

La quantité d'explosif de la charge de dispersion 4 est définie suffisante pour assurer la rupture, tant de la canne 6 que de l'enveloppe 2 de la munition.

Lorsque la munition est lancée par un canon par exemple pour masquer un objectif, à un instant donné sur le trajectoire de la munition ou par l'impact de la munition, la fusée 5 provoque l'initiation du relais de détonation 10 qui lui-même initie la charge de dispersion 4.

L'éclatement de la charge de dispersion 4 met en contrainte le matériau de masquage 3 qui provoque l'éclatement de l'enveloppe 2 de la munition et la dispersion du matériau de masquage 3.

Afin d'améliorer la répartition du nuage de masquage on donnera à la canne 6 une longueur telle qu'il subsiste en arrière de la canne 6 une distance D, au moins égale à la moitié du diamètre interne d de l'enveloppe 2. Une telle disposition permet d'éviter de réduire la densité du nuage de masquage en son centre. Une canne 6 trop longue risque en effet de créer un nuage annulaire.

Le matériau de masquage 3 est un matériau comprenant essentiellement de l'oxy-hydroxyde d'aluminium, tel que la boehmite ou la pseudo boehmite, dont les grains sont éventuellement enrobés par un liant tel que l'alcool polyvinylique (PVA).

De préférence le matériau 3 est mis en place dans l'enveloppe 2 par compression directement dans l'enveloppe. On réalise ainsi au moins un bloc comprimé directement à l'intérieur de l'enveloppe 2 et autour de la canne de dispersion 6.

Conformément à ce mode de réalisation de l'invention, l'enveloppe 2 porte la bague de liaison 7 prolongée par la canne 6. Il est aisé à l'aide d'un piston percé au diamètre de la canne 6 de réaliser une compression in situ du matériau de masquage 3, sans qu'il soit nécessaire de réaliser un usinage ultérieur du bloc comprimé pour permettre le passage de la canne 6. Il en résulte une grande facilité de fabrication de la munition 1.

La compression pourra être réalisée en une ou plusieurs passes en fonction de la longueur de la munition 1.

Des rondelles de calage 13 seront positionnées entre l'arrière du bloc de matériau de masquage 3 et un culot 14 assurant la fermeture de l'enveloppe 2 à sa partie arrière. Les rondelles servent à compenser les tolérances de fabrication sur la longueur du bloc comprimé du matériau de masquage 3 de façon à ce que bloc soit bien immobilisé axialement dans la munition 1.

On notera que la charge de dispersion 4 peut n'être mise en place qu'après chargement du matériau de masquage 3.Les opérations de compression du matériau de masquage 3 sont donc effectuées sur une munition 1 complètement inerte.

Selon un mode de réalisation particulièrement avantageux, on pourra comprimer le matériau de masquage 3 à l'intérieur de l'enveloppe 2 sans mise en œuvre d'un liant. Dans ce cas on ajoutera cependant au matériau de masquage un solvant, par exemple le méthyléthylcétone en proportion réduite (5% à 20% en masse, pour limiter les poussières. Le solvant pourra ou non être évacué par séchage avec aspiration avant mise en place du culot 14.

Les essais réalisés ont permis de vérifier que le matériau de masquage 3 selon l'invention se comprimait aisément, même sans liant. Le bloc obtenu est particulièrement compact et solide. Aucun risque de dislocation lors du tir n'est à craindre. Aucune décantation du matériau de masquage lors des phases de stockage n'est à craindre non plus.

Il est évident que la poudre du matériau de masquage peut être comprimé dans un moule séparé pour former un bloc comprimé que l'on peut manipuler pour l'introduire dans l'enveloppe 2.

De manière alternative il n'est pas exclu de remplir l'enveloppe 2 en versant la poudre non-comprimé dans l'enveloppe 2 et de mettre en place le culot 14 sans avoir comprimé la poudre préalablement.

De façon surprenante, l'énergie communiquée par la charge de dispersion 4 lors de son initiation suffit à fragmenter le bloc du matériau de masquage qui redevient hors de l'enveloppe 2 un matériau pulvérulent formant le nuage de masquage souhaité et avec les performances attendues, en particulier dans le domaine infrarouge.

Il est bien entendu possible de réaliser des munitions 1 selon l'invention qui ne sont pas tirées par un canon ou un tube de mortier mais qui équipent les tubes lanceur des munitions de défense rapprochée des véhicules blindés. Dans ce cas, le nuage de masquage aura pour effet de dissimuler le véhicule qui tire la munition selon l'invention.

Il est clair que l'oxy-hydroxyde d'aluminium comme matériau de masquage 3 ne doit pas nécessairement se présenter sous la forme de boehmite ou de la pseudo boehmite.

## Revendications

1. Utilisation de l'oxy-hydroxyde d'aluminium, tel que la boehmite ou la pseudo boehmite comme matériau de masquage (3) dispersable par une munition (1)ou un lanceur pour assurer le masquage d'un objectif vis à vis des rayonnements électromagnétiques dans une gamme de longueurs d'ondes donnée.

2. Utilisation selon la revendication 1 pour le masquage d'un objectif pour une gamme de longueurs d'ondes infrarouges, **caractérisée en ce que** l'oxy-hydroxyde d'aluminium est utilisée sous forme de poudre, comprimé ou non, dont la granulométrie est comprise entre 1 et 100 micromètres, avec au moins 90% des grains (G1,G2) du matériau de masquage (3) qui ont un diamètre moyen compris entre 25 et 35 micromètres.

3. Utilisation selon la revendication 1 ou 2 pour le masquage d'un objectif pour des rayonnements électromagnétiques dans la bande de longueurs d'ondes infrarouges de 8 à 14 micromètres, dans la bande de longueurs d'ondes infrarouges de 3 à 5 micromètres et le visible

4. Utilisation selon l'une quelconque des revendications précédentes, **caractérisée en ce que** l'oxy-hydroxyde d'aluminium est dispersée sous forme d'un nuage.

5. Utilisation selon la revendication 2 ou 3, **caractérisée en ce que** l'oxy-hydroxyde d'aluminium est dispersée au moyen d'une munition explosive comprenant de la poudre d'oxy-hydroxyde d'aluminium sous forme comprimée ou non.

6. Munition de masquage comprenant une enveloppe renfermant un matériau de masquage (3) et une charge pyrotechnique de dispersion (4) pouvant être actionnée par une fusée (5), **caractérisé en ce que** le matériau de masquage (3) comporte au moins un oxy-hydroxyde d'aluminium, tel que la boehmite ou la pseudo boehmite.

7. Munition de masquage selon la revendication 6, **caractérisé en ce que** le matériau de masquage (3) est composé essentiellement par de l'oxy-hydroxyde d'aluminium.

8. Munition de masquage selon la revendication 6 ou 7 et efficace dans une gamme de longueurs d'ondes infrarouges et du visible, **caractérisé en ce que** l'oxy-hydroxyde d'aluminium est une poudre dont la granulométrie est comprise entre 1 et 100 micromètres avec au moins 90% des grains (G1,G2) du matériau de masquage (3) qui ont un diamètre moyen compris entre 25 et 35 micromètres.

9. Munition de masquage selon l'une des revendications 6 à 8 et efficace dans une gamme de longueurs d'ondes infrarouges, **caractérisé en ce que** l'oxy-hydroxyde d'aluminium a une granulométrie des grains (G1,G2) en forme de plaques ou de feuillets ou en forme de sphères portant un creux médian (G3).

10. Munition de masquage selon la revendication 8 ou 9, **caractérisé en ce que** les grains (G1,G2) de l'oxy-hydroxyde d'aluminium sont enrobés avec un liant.

11. Munition de masquage selon la revendication 10, **caractérisé en ce que** le liant comprend de l'alcool polyvinylique (PVA).

12. Munition de masquage selon la revendication 11, **caractérisé en ce que** le liant comprend de l'alcool polyvinylique (PVA) dans une proportion de 1% à 4% en masse.

13. Munition de masquage selon l'une quelconque des revendications 8 à 12, **caractérisé en ce qu'**il se présente sous forme d'un bloc de poudre comprimé.

14. Munition de masquage selon l'une quelconque des revendications 6 à 13, **caractérisée en ce que** la charge pyrotechnique de dispersion (4) est constituée par au moins un matériau explosif disposé dans une canne de dispersion (6) fermée au niveau de son extrémité (6a) distante de la fusée (5), la canne de dispersion (6) s'étendant axialement dans le matériau de masquage (3) et dans l'axe de la munition.

15. Munition de masquage selon la revendication 14, **caractérisée en ce que** la canne de dispersion (6) est une canne métalique.

16. Munition de masquage selon la revendication 14 ou 15, **caractérisée en ce que** le matériau de masquage (3) est enfermé dans l'enveloppe (2) par un culot (14) assurant la fermeture de l'enveloppe (2) à sa partie arrière et que la longueur de la canne de dispersion (6) est telle qu'il subsiste une distance axiale (D) entre la canne (6) et le culot (14).

17. Munition de masquage selon la revendication 16, **caractérisée en ce que** la distance (D) entre la canne (6) et le culot (14) est au moins égale à la moitié du diamètre interne (d) de l'enveloppe 2.

18. Munition de masquage selon l'une quelconque des revendication 14 à 17, **caractérisée en ce que** le matériau explosif de la charge pyrotechnique de dispersion (4) comprend des comprimés d'un explosif associant hexogène et cire ou d'un explosif composite.

19. Munition de masquage selon la revendication 18, **caractérisée en ce que** la quantité d'explosif de la charge de dispersion (4) est suffisante pour assurer la rupture, tant de la canne (6) que de l'enveloppe (2).

20. Munition de masquage selon l'une quelconque des revendication 13 à 19, **caractérisée en ce que** le matériau de masquage (3) comprend au moins un bloc comprimé directement à l'intérieur de l'enveloppe (2) et autour de la canne de dispersion (6).

21. Munition de masquage selon la revendication 20, **caractérisée en ce que** le matériau de masquage (3) est comprimé à l'intérieur de l'enveloppe (2) sans mise en œuvre d'un liant.

## Patentansprüche

1. Verwendung von Aluminiumoxyhydroxid, wie zum Beispiel Böhmit oder Pseudoböhmit, als Maskierungsmaterial (3), das durch eine Munition (1) oder eine Abschussvorrichtung zum Gewährleisten der Maskierung eines Objekts gegenüber elektromagnetischer Strahlung in einem gegebenen Wellenlängenbereich dispergierbar ist.

2. Verwendung nach Anspruch 1 zum Maskieren eines Objekts für einen Infrarotwellenlängenbereich, **dadurch gekennzeichnet, dass** Aluminiumoxidhydroxid in Form eines Pulvers, komprimiert oder unkomprimiert, verwendet wird, dessen Korngröße zwischen 1 und 100 Mikrometern liegt, wobei wenigstens 90 % der Körner (G1, G2) des Maskierungsmaterials (3) einen mittleren Durchmesser zwischen 25 und 35 Mikrometern aufweisen.

3. Verwendung nach Anspruch 1 oder 2 zum Maskieren eines Objekts für elektromagnetische Strahlung in dem Infrarotwellenlängenband von 8 bis 14 Mikrometern, in dem Infrarotwellenlängenband von 3 bis 5 Mikrometern und in dem sichtbaren Gebiet.

4. Verwendung nach einem der vorhergehenden Ansprüche, **dadurch gekennzeichnet, dass** das Aluminiumoxyhydroxid in Form einer Wolke dispergiert wird.

5. Verwendung nach Anspruch 2 oder 3, **dadurch gekennzeichnet, dass** das Aluminiumoxyhydroxid mittels einer explosiven Munition dispergiert wird, die Aluminiumoxidhydroxidpulver in komprimierter oder unkomprimierter Form umfasst.

6. Maskierungsmunition, die eine Hülle umfasst, die ein Maskierungsmaterial (3) und eine pyrotechnische Dispersionsladung (4) enthält, die durch einen Zünder (5) betätigt werden kann, **dadurch gekennzeichnet, dass** das Maskierungsmaterial (3) wenigstens ein Aluminiumoxyhydroxid, wie zum Beispiel Böhmit oder Pseudoböhmit, aufweist.

7. Maskierungsmunition nach Anspruch 6, **dadurch gekennzeichnet, dass** das Maskierungsmaterial (3) im Wesentlichen aus Aluminiumoxyhydroxid besteht.

8. Maskierungsmunition nach Anspruch 6 oder 7 und wirksam in einem Infrarotwellenlängenbereich und einem sichtbaren Bereich, **dadurch gekennzeichnet, dass** das Aluminiumoxidhydroxid ein Pulver ist, dessen Korngröße zwischen 1 und 100 Mikrometern liegt, wobei wenigstens 90 % der Körner (G1, G2) des Maskierungsmaterials (3) einen mittleren Durchmesser zwischen 25 und 35 Mikrometern aufweisen.

9. Maskierungsmunition nach einem der Ansprüche 6 bis 8 und wirksam in einem Infrarotwellenlängenbereich, **dadurch gekennzeichnet, dass** das Aluminiumoxidhydroxid eine Korngröße der Körner (G1, G2) in Form von Platten oder Blättchen oder in Form von Kugeln, die eine mittlere Vertiefung (G3) tragen, aufweist.

10. Maskierungsmunition nach Anspruch 8 oder 9, **dadurch gekennzeichnet, dass** die Körner (G1, G2) des Aluminiumoxidhydroxids mit einem Bindemittel ummantelt sind.

11. Maskierungsmunition nach Anspruch 10, **dadurch gekennzeichnet, dass** das Bindemittel Polyvinylalkohol (PVA) umfasst.

12. Maskierungsmunition nach Anspruch 11, **dadurch gekennzeichnet, dass** das Bindemittel Polyvinylalkohol (PVA) in einem Anteil von 1 bis 4 Massen-% umfasst.

13. Maskierungsmunition nach einem der Ansprüche 8 bis 12, **dadurch gekennzeichnet, dass** sie in Form eines komprimierten Pulverblocks vorliegt.

14. Maskierungsmunition nach einem der Ansprüche 6 bis 13, **dadurch gekennzeichnet, dass** die pyrotechnische Dispersionsladung (4) aus wenigstens einem explosiven Material besteht, das in einem Dispersionsrohr (6) angeordnet ist, das an seinem von dem Zünder (5) entfernten Ende (6a) geschlossen ist, wobei sich das Dispersionsrohr (6) axial in das Maskierungsmaterial (3) und in der Achse der Munition erstreckt.

15. Maskierungsmunition nach Anspruch 14, **dadurch gekennzeichnet, dass** das Dispersionsrohr (6) ein Metallrohr ist.

16. Maskierungsmunition nach Anspruch 14 oder 15, **dadurch gekennzeichnet, dass** das Maskierungsmaterial (3) in der Hülle (2) durch einen Boden (14) eingeschlossen ist, der den Verschluss der Hülle (2) an ihrem hinteren Teil gewährleistet, und dass die Länge des Dispersionsrohrs (6) derart ist, dass ein axialer Abstand (D) zwischen dem Rohr (6) und dem Boden (14) verbleibt.

17. Maskierungsmunition nach Anspruch 16, **dadurch gekennzeichnet, dass** der Abstand (D) zwischen dem Rohr (6) und dem Boden (14) wenigstens gleich der Hälfte des Innendurchmessers (d) der Hülle (2) ist.

18. Maskierungsmunition nach einem der Ansprüche 14 bis 17, **dadurch gekennzeichnet, dass** das explosive Material der pyrotechnischen Dispersionsladung (4) Presslinge eines Explosivstoffs, der Hexogen und Wachs kombiniert, oder eines Verbundexplosivstoffs umfasst.

19. Maskierungsmunition nach Anspruch 18, **dadurch gekennzeichnet, dass** die Explosivstoffmenge der Dispersionsladung (4) zum Gewährleisten des Bruchs sowohl des Rohrs (6) als auch der Hülle (2) ausreichend ist.

20. Maskierungsmunition nach einem der Ansprüche 13 bis 19, **dadurch gekennzeichnet, dass** das Maskierungsmaterial (3) wenigstens einen Block umfasst, der direkt innerhalb der Hülle (2) und um das Dispersionsrohr (6) herum komprimiert ist.

21. Maskierungsmunition nach Anspruch 20, **dadurch gekennzeichnet, dass** das Maskierungsmaterial (3) ohne Einsatz eines Bindemittels innerhalb der Hülle (2) komprimiert wird.

## Claims

1. - Use of aluminum oxyhydroxide, such as boehmite or pseudoboehmite, as a masking material (3) which is dispersible by an ammunition (1) or a launcher to mask a target with respect to electromagnetic radiation in a given wavelength range.

2. - Use according to claim 1 for masking a target for a range of infrared wavelengths, **characterized in that** the aluminum oxyhydroxide is used in an optionally compressed powder form of which the particle size is between 1 and 100 micrometers, with at least 90% of the grains (G1, G2) of the masking material (3) having an average diameter of between 25 and 35 micrometers.

3. - Use according to either claim 1 or claim 2 for masking a target for electromagnetic radiation in the band of infrared wavelengths from 8 to 14 micrometers, in the band of infrared wavelengths from 3 to 5 micrometers, and in the visible band.

4. - Use according to any of the preceding claims, **characterized in that** the aluminum oxyhydroxide is dispersed in the form of a cloud.

5. - Use according to either claim 2 or claim 3, **characterized in that** the aluminum oxyhydroxide is dispersed by means of an explosive ammunition comprising an optionally compressed aluminum oxyhydroxide powder.

6. - Masking ammunition comprising a casing which contains a masking material (3) and a pyrotechnic dispersion charge (4) which can be actuated by a fuze (5), **characterized in that** the masking material (3) comprises at least an aluminum oxyhydroxide such as boehmite or pseudoboehmite.

7. - Masking ammunition according to claim 6, **characterized in that** the masking material (3) consists substantially of aluminum oxyhydroxide.

8. - Masking ammunition according to either claim 6 or claim 7 which is effective in a range of infrared wavelengths and in the visible range, **characterized in that** the aluminum oxyhydroxide is a powder of which the particle size is between 1 and 100 micrometers with at least 90% of the grains (G1, G2) of the masking material (3) having an average diameter of between 25 and 35 micrometers.

9. - Masking ammunition according to any of claims 6 to 8 which is effective in a range of infrared wavelengths, **characterized in that** the aluminum oxyhydroxide has a particle size of the grains (G1, G2) in the form of platelets or flakes or in the form of spheres having a central recess (G3).

10. - Masking ammunition according to either claim 8 or claim 9, **characterized in that** the grains (G1, G2) of aluminum oxyhydroxide are coated with a binder.

11. - Masking ammunition according to claim 10, **characterized in that** the binder comprises polyvinyl alcohol (PVA).

12. - Masking ammunition according to claim 11, **characterized in that** the binder comprises polyvinyl alcohol (PVA) in a proportion of 1 % to 4% by mass.

13. - Masking ammunition according to any of claims 8 to 12, **characterized in that** it is in the form of a compressed powder block.

14. - Masking ammunition according to any of claims 6 to 13, **characterized in that** the pyrotechnic dispersion charge (4) consists of at least an explosive material arranged in a dispersion rod (6) which is closed at the end (6a) thereof that is remote from the fuze (5), the dispersion rod (6) extending axially in the masking material (3) and in the axis of the ammunition.

15. - Masking ammunition according to claim 14, **characterized in that** the dispersion rod (6) is a metal rod.

16. - Masking ammunition according to either claim 14 or claim 15, **characterized in that** the masking material (3) is enclosed in the casing (2) by a base (14) that closes the casing (2) at its rear portion and **in that** the length of the dispersion rod (6) is such that there remains an axial distance (D) between the rod (6) and the base (14).

17. - Masking ammunition according to claim 16, **characterized in that** the distance (D) between the rod (6) and the base (14) is at least equal to half the internal diameter (d) of the casing 2.

18. - Masking ammunition according to any of claims 14 to 17, **characterized in that** the explosive material of the pyrotechnic dispersion charge (4) comprises tablets of an explosive which combines hexogen and wax or of a composite explosive.

19. - Masking ammunition according to claim 18, **characterized in that** the quantity of explosive of the dispersion charge (4) is sufficient to rupture both the rod (6) and the casing (2).

20. - Masking ammunition according to any of claims 13 to 19, **characterized in that** the masking material (3) comprises at least one compressed block directly inside the casing (2) and around the dispersion rod (6).

21. - Masking ammunition according to claim 20, **characterized in that** the masking material (3) is compressed inside the casing (2) without the use of a binder.
